# EUROPÄISCHE PATENTSCHRIFT

(11) **EP 0 567 832 B1**
(45) Veröffentlichungstag und Bekanntmachung des Hinweises auf die Patenterteilung: **05.06.1996**
(21) Anmeldenummer: 93105933.1
(22) Anmeldetag: 13.04.1993
(51) Int. Cl.: E05B 19/00

(54) **Schliesszylinderschlüssel**
Key for cylinder lock
Clef pour serrure à cylindre

(30) Priorität: 24.04.1992 DE 4213592
(43) Veröffentlichungstag der Anmeldung: 03.11.1993
(73) Patentinhaber: Wolter, Heinz, D-51515 Kürten (DE)
(72) Erfinder: Wolter, Heinz, D-51515 Kürten (DE)
(74) Vertreter: Rieder, Hans-Joachim, Dr.

(56) Entgegenhaltungen:
- EP-A- 0 023 604
- EP-A- 0 356 032
- DE-A- 3 136 314
- DE-A- 3 314 511
- FR-A- 2 241 833
- FR-A- 2 375 412

## Beschreibung

Die Erfindung betrifft einen Schließzylinderschlüssel nach dem Oberbegriff des Anspruchs 1.

Ein derartiger Schließzylinderschlüssel ist bekannt aus der DE-OS 24 11 362 und EP-A-0 356 032, wobei beiderseits des Kernbereiches des Schließzylinderschlüssels rechtwinklig zu diesem verlaufende Hochrippen vorgesehen sind. Mittels stirnseitig eingeschnittener Schließkerben werden Zusatzstifte gesteuert. Diese derart ausgerichteten Hochrippen führen zu einer größeren Dimension des Schlüsselschaftes in Dickenrichtung. Im Verhältnis zum Überstand der Hochrippe läßt sich auch keine optimale Anzahl von Schließkerben mit normal großen Stufensprüngen unterbringen. Dies reduziert die Permutationsmöglichkeit.

Dem Gegenstand der Erfindung liegt die Aufgabe zugrunde, einen Schließzylinderschlüssel der in Rede stehenden Art in herstellungstechnisch einfacher Weise so auszugestalten, daß bei schmaler Bauform die Permutationsmöglichkeit erhöht ist.

Gelöst wird diese Aufgabe bei einem gattungsgemäßen Schließzylinderschlüssel durch die Merkmale des kennzeichnenden Teils des Anspruchs 1.

Zufolge derartiger Ausgestaltung ist ein Schließzylinder der in Rede stehenden Art angegeben, der bei einfachem Aufbau und räumlich kleiner Dimension in Dickenrichtung eine erhöhte Permutationsmöglichkeit besitzt. Einerseits ist der Querschnitt der Hochrippe zur Profilvariation herangezogen. Andererseits erlaubt die geneigt zur Längsmittelebene des Kernbereiches verlaufende Hochrippe eine optimale Anzahl von Schließkerben mit normal großen Stufensprüngen. Zum einen können sich die Schließkerben in dem Querschnitt der Hochrippe selbst erstrecken. Zum anderen sind sie einschneidbar bis über die Längsmittelebene des Kernbereiches, so daß eine insgesamt große Länge zum Einarbeiten der Schließkerben mit unterschiedlichen Einschnittstiefen zur Verfügung steht. Dennoch unterliegt der Schlüsselschaft selbst bei maximal tiefen Schließkerben keiner gefährdenden Schwächung. Das Maß, das für das Einschneiden der Schließkerben zur Verfügung steht, kann größer sein als die Dicke des Kernbereiches, und zwar in Querrichtung zur Längsmittelebene des Kernbereiches gesehen. Insbesondere bietet sich die Z-Form für den Kernbereich an. Die einzelnen Abschnitte der Z-Form können geradlinig oder auch als geschwungene Bögen gestaltet sein.

Der Gebrauchswert des Schließzylinderschlüssels wird dadurch erhöht, daß der Schlüssel als Wendeschlüssel ausgestaltet ist mit neben den Wurzeln der Z-Schenkel entspringenden Hochrippen. Der Schlüssel ordnet daher ungeachtet seiner Einschubstellung stets vorschriftsmäßig die Zuhaltungen des Schließzylinders ein.

Eine vorteilhafte Weiterbildung besteht gemäß der Erfindung darin, daß der Scheitel der Hochrippe etwa bis zur Verlängerung der durch die Außenseitenflanken der Z-Schenkel gelegten Ebene reicht. Demgemäß erstrecken sich die Hochrippen noch im Bereich zwischen beiden Außenseitenflanken. Sie überragen nicht das Gesamtprofil des Kernbereiches, in Querrichtung zur Längsmittelebene desselben gesehen.

Eine optimale Anzahl von Stufensprüngen bei schmaler Bauform wird dadurch erzielt, daß der Winkel zwischen Längsmittelebene der Hochrippe und Längsmittelebene des Kernbereiches ca. 35-40° beträgt. Legt man z. B. eine Gesamtdicke des Schlüsselschaftes von ca. 3,3 mm zugrunde, so können insgesamt 10 verschieden große Einschnittstiefen gut untergebracht werden, und zwar bei einem Stufensprung von 0,36-0,4 mm. Angepaßt ist dieser Winkel auch der Zuspitzung der Kernstifte.

Weiterhin ist hervorzuheben, daß die eine Hochrippenflanke etwa bis zur Längsmittelebene des Kernbereiches reicht. Der Querschnitt der Hochrippe und der Kernbereich lassen sich demzufolge optimal aufeinander abstimmen unter Erzielung eines kräftigen Schlüsselschaftes.

Es ist ferner möglich, ergänzende Schließkerben an der Außenecke zwischen Außenseitenflanke des Z-Schenkels und angrenzender Außenfläche des Z-Mittelbereiches vorzusehen. Mittels dieser ergänzenden Schließkerben können weitere Zuhaltungsstifte des Zylinderkerns gesteuert werden unter Erhöhung der Permutationsmöglichkeit.

Der den Schlüssel aufnehmende Schließzylinder zeichnet sich dadurch aus, daß die Verschiebeebene der Hauptzuhaltungsstifte spitzwinklig geneigt zur Längsmittelebene des Schlüsselkanals liegt, welcher einen ersten Schlüsselschlitz-Kanalbereich für die Hochrippe ausbildet und daß parallel zur Erstreckung des zweiten Schlüsselschlitz-Kanalbereiches ein ergänzender Zuhaltungsstift geführt ist. Es ergibt sich hier eine räumlich günstige Anordnung der ergänzenden Zuhaltungsstifte.

Von Vorteil erweist es sich dabei, daß der ergänzende Zusatzstift in der Verschiebeebene der Hauptzuhaltungsstifte verlagerbar ist. Es ist möglich, daß die Zuhaltungsstifte und die Hauptzuhaltungsstifte sich genau gegenüberliegen. Jedoch können die ergänzenden Zuhaltungsstifte auf Lücke versetzt sein zu den Hauptzuhaltungsstiften. Auch wäre die Anordnung einer weiteren ergänzenden Zuhaltungsstiftreihe möglich. Diese würde dann etwa rechtwinklig zur Längsmittelebene des Kernbereiches ausgerichtet sein.

Schließlich besteht ein vorteilhaftes Merkmal noch darin, daß die beiderseitigen freien Flanken der Hochrippe auf der einen Seite diesseitig und auf der anderen Seite jenseits der Längsmittelebene des Kernbereiches beginnen.

Nachstehend wird ein Ausführungsbeispiel der Erfindung anhand der Zeichnungen erläutert. Es zeigt
- Fig. 1: eine teilweise Ansicht eines als Profil-Doppelzylinder ausgestalteten Schließzylinders,
- Fig. 2: die Stirnansicht des Profil-Doppelzylinders und
- Fig. 3: in stark vergrößerter Darstellung einen Querschnitt durch den Profil-Doppelzylinder auf Höhe eines Hauptzuhaltungsstiftes.

Der als Profil-Doppelzylinder ausgestaltete Schließzylinder 1 besitzt ein Zylindergehäuse 2, welches sich aus zwei Gehäusehälften zusammensetzt, die durch einen Steg 3 miteinander verbunden sind. Im Bereich zwischen den beiden Zylindergehäusehälften ist in bekannter Weise ein Schließglied 4 angeordnet.

Das Zylindergehäuse 2 setzt sich aus einem im Querschnitt kreisförmigen Abschnitt 5 und einem radial dazu stehenden Flanschabschnitt 6 zusammen. In dem kreisförmigen Abschnitt 5 des Zylindergehäuses 2 ist eine Kernbohrung 7 vorgesehen, in welcher ein Zylinderkern 8 drehbar lagert. Die inneren Enden beider Zylinderkerne 8 tragen das Schließglied 4.

In der Längsmittelebene des Profil-Doppelzylinders sind reihenförmig hintereinander angeordnete Hauptzuhaltungsstifte 9 vorgesehen. Jeder Hauptzuhaltungsstift 9 setzt sich zusammen aus einem Kernstift 10 und einem Gehäusestift 11. Zur Aufnahme jedes Hauptzuhaltungsstiftes 9 dienen im Flanschabschnitt 6 und Zylinderkern 8 eingearbeitete Bohrungen 12 und 13, welche miteinander fluchten. Die gehäuseseitige Bohrung 12 dient ferner noch zur Aufnahme einer Stiftfeder 14. Diese beaufschlagt das untere Stirnende des Gehäusestiftes 11, welcher bei nicht eingestecktem Schlüssel 15 den Kernstift 10 bis zu seinem Anschlag in den Zylinderkern 8 hineintreibt. Da der Gehäusestift 11 dann auch in die Bohrung 13 des Zylinderkernes 8 hineinragt, ist der dieser an einem Drehen gehindert.

Zur Aufnahme des Schlüssels 15, welcher beim Ausführungsbeispiel als Wendeschlüssel gestaltet ist, bildet der Zylinderkern 8 einen dem Querschnittsprofil des Schlüsselschaftes angepaßten Schlüsselkanal 16 aus.

Der Schlüsselschaft besitzt im einzelnen einen Z-förmigen Kernbereich SK. Dieser setzt sich zusammen aus den beiden parallel zueinander liegenden Z-Schenkeln 17, die durch einen Z-Mittelbereich 18 untereinander verbunden sind. Im Bereich der Wurzeln W entspringen Hochrippen 19, 20, vom Kernbereich SK, deren Längsmittelebene LH-LH spitzwinklig geneigt liegt zur Längsmittelebene LK-LK des Kernbereiches SK. Die Längsmittelebene LH-LH der die Hauptzuhaltungsstifte 9 einordnenden Hochrippe 19 fällt gemäß Fig. 3 zusammen mit der Verschiebeebene VE-VE der Hauptzuhaltungsstifte. Aus dieser Figur ist ferner ersichtlich, daß der Scheitel 19', 20' der Hochrippen 19, 20 etwa bis zur Verlängerung der durch die Außenseitenflanken 17' der Z-Schenkel 17 belegten Ebene E reicht. Die beiden parallel zueinander liegenden Ebenen E bestimmen die Gesamtdicke D des Schlüsselschaftes. Innerhalb dieser erstrecken sich die Hochrippen 19, 20.

Die durch die Verschiebeebene VE-VE der Hauptzuhaltungsstifte 9 gelegte Längsmittelebene LH-LH der Hochrippe 19 bzw. 20 und Längsmittelebene LK-LK schließen zwischen sich einen Winkel Alpha von etwa 40° ein. Ferner ist aus Fig. 3 ersichtlicht, daß die eine Hochrippenflanke 19'', 20'' etwa bis zur Längsmittelebene LK-LK des Kernbereiches SK reicht.

Von dem Scheitel 19', 20' jeder Hochrippe 19, 20 sind Schließkerben 21 eingeschnitten derart, daß die auf gleicher Querschnittsebene des Schlüsselschaftes befindlichen Schließkerben gleiche Tiefe aufweisen zufolge der Tatsache, daß es sich um einen Wendeschlüssel handelt. Mit strichpunktierten Linien ist in Fig. 3 angedeutet, daß zehn verschieden tiefe Schließkerben möglich sind. Der Abstand einander benachbarter Schließkerben entspricht einem Stufensprung S. Im vorliegenden Fall ist ein Stufensprung von 0,36 mm gewählt. Die größte Einschnittstiefe kann demgemäß 3,6 mm betragen. Dieses Maß ist größer als die Dicke D von 3,3 mm des Schlüssel-Kernbereiches SK. Bei max. großer Einschnittstiefe ist die Schließkerbe 21 bis über die Längsmittelebene LK-LK des Kernbereiches SK einschneidbar. Dennoch verbleibt noch genügend Material am Kernbereich SK, so daß der Schlüsselschaft nicht gefährdend geschwächt wird.

Ferner sind noch ergänzende Schließkerben 22 an der Außenecke zwischen Außenseitenflanke 17' des Z-Schenkels 17 und der angrenzenden Außenfläche 23 des Z-Mittelbereiches 18 vorgesehen. Diese dienen zur Steuerung ergänzender Zuhaltungsstifte 24. Ein der Zylinderkern-Drehfuge F zugekehrter Kopf begrenzt die Eintrittstiefe des ergänzenden Zusatzstiftes 24 in Verbindung mit einer stufenförmig abgesetzten Bohrung für die ergänzenden Zuhaltungsstifte 24. Ist der vorschriftsmäßige Schlüssel 15 eingeschoben, so können bei Schließdrehung die ergänzenden Zuhaltungsstifte 24 aus einer Längsnut 25 des Zylindergehäuses ausweichen, so daß sie die Schließdrehung des Zylinderkerns 8 nicht stören. Fehlt bei einem Schlüssel die ergänzende Schließkerbe 22 oder ist diese nicht genug tief eingeschnitten, so ist das vollständige Auweichen des ergänzenden Zuhaltungsstiftes 24 nicht möglich. Die Schließdrehung des Zylinderkerns 8 ist somit blokkiert.

Die Fig. 2 und 3 veranschaulichen, daß die Verschiebeebene VE-VE der Hauptzuhaltungsstifte 9 spitzwinklig geneigt zur Längsmittelebene A-A des Schlüsselkanals 16 liegt. Dieser bildet einen ersten Schlüsselschlitz-Kanalbereich 16' für die Hochrippe 19 aus und erstreckt sich den ergänzenden Zuhaltungsstiften 24 gegenüber. Parallel zu diesen ergänzenden Zuhaltungsstiften 24 verläuft der zweite Schlüsselschlitz-Kanalbereich 16''. Das bedeutet, daß der ergänzende Zuhaltungsstift 24 in der Verschiebeebene VE-VE der Hauptzuhaltungsstifte 9 verlagerbar ist. Entweder ist es möglich, wie dargestellt, daß der ergänzende Zuhaltungsstift 24 mit einem Hauptzuhaltungsstift 9 fluchtet oder auf Lücke versetzt angeordnet ist zu den Hauptzuhaltungsstiften.

Sodann ist noch festzuhalten, daß die beiderseitigen freien Flanken 19'', 19''' bzw. 20'', 20''' auf der einen Seite diesseitig und auf der anderen Seite jenseits der Längsmittelebene LK-LK des Kernbereiches SK beginnen. Der Abstand zwischen dem Beginn der beiden freien Flanken zur Längsmittelebene LK-LK des Kernbereiches SK ist dabei etwa gleich. Die Hochrippen 19, 20 sind daher genügend breit dimensioniert und gestatten ein gutes Einordnen der Hauptzuhaltungsstifte 9.

Zusätzlich wären noch weitere ergänzende Zuhaltungsstifte einsetzbar. Beispielsweise könnte eine Reihe von ergänzenden Zuhaltungsstiften um etwa 45° versetzt zur Reihe der ergänzenden Zuhaltungsstifte 24 vorgesehen sein. Diese Reihe von Zuhaltungsstiften würde sich dann auf der linken Seite des Zylinderkerns erstrecken, wobei von Fig. 3 ausgegangen wird. Die betreffenden Vertiefungen wären in den Außenseitenflanken 17' der Z-Schenkel 17 anzuordnen.

Der Sicherheitswert ist dadurch erhöhbar, jede Hochrippe mit parazentrisch zueinander angeordneten Nuten auszustatten. Beispielsweise kann von jeder Flanke der Hochrippe je eine Nut ausgehen derart, daß diese in Übereinanderlage vorgesehen werden.

Die in der vorstehenden Beschreibung, der Zeichnung und den Anspsrüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldungen) vollinhaltich mit einbezogen.

## Patentansprüche

1. Schließzylinderschlüssel mit mindestens einer an der Breitseite eines Schlüsselschaft-Kernbereiches (SK) befindlichen Hochrippe (19, 20) zum Einschneiden stirnseitiger Schließkerben (21), wobei das Dickenmaß des Schlüsselschaft-Kernbereiches (SK) in der Längsmittelebene (LH-LH) der Hochrippe (19, 20) größer ist als der Abstand zwischen den parallel zueinander verlaufenden Schlüsselbreitseiten, dadurch gekennzeichnet, daß die Längsmittelebene (LH-LH) der Hochrippe (19, 20) spitzwinklig geneigt liegt zur sich zwischen den Schlüsselbreitseiten erstreckenden Längsmittelebene (LK-LK) eines Z-förmigen Kernbereiches (SK) derart, daß der Scheitel (19', 20') der Hochrippe (19, 20) etwa bis zur Verlängerung der durch die die Schlüsselbreitseiten bildenden Außenseitenflanken (17') der Z-Schenkel (17) gelegten Ebene (E) reicht.

2. Schließzylinderschlüssel nach Anspruch 1, dadurch gekennzeichnet, daß der Schlüssel (15) als Wendeschlüssel gestaltet ist mit neben den Wurzeln (W) der Z-Schenkel (17) entspringenden Hochrippen (19, 20).

3. Schließzylinderschlüssel nach einem oder mehreren der vorhergehenden Ansprüche, dadurch gekennzeichnet, daß der Winkel (Alpha) zwischen Längsmittelebene (LH-LH) der Hochrippe (19, 20) und Längsmittelebene (LK-LK) des Kernbereiches (SK) etwa 40° beträgt.

4. Schließzylinderschlüssel nach einem oder mehreren der vorhergehenden Ansprüche, dadurch gekennzeichnet, daß die eine Hochrippenflanke (19", 20") etwa bis zur Längsmittelebene (LK-LK) des Kernbereiches (SK) reicht.

5. Schließzylinderschlüssel nach einem oder mehreren der vorhergehenden Ansprüche, gekennzeichnet durch ergänzende Schließkerben (22) an der Außenseitenflanke (17') des Z-Schenkels (17) und angrenzender Außenfläche (23) des Z-Mittelbereiches (18).

6. Schließzylinderschlüssel nach einem oder mehreren der vorhergehenden Ansprüche, dadurch gekennzeichnet, daß die beiderseitigen freien Flanken (19", 19‴ bzw. 20", 20‴) der Hochrippe (19, 20) auf der einen Seite diesseits und auf der anderen Seite jenseits der Längsmittelebene (LK-LK) des Kernbereiches (SK) beginnen.

7. Schließzylinder für Schlüssel (15) gemäß Anspruch 1 und 2, dadurch gekennzeichnet, daß die Längsmittelebene (A-A) des dem Querschnittsprofil des Schlüssels (15) angepaßten Schlüsselkanals (16) spitzwinklig geneigt liegt zur Verschiebeebene (E) der in der Längsmittelebene eines als Profilschließzylinder gestalteten Schließzylinders (1) geführten Hauptzuhaltungsstifte (9).

8. Schließzylinder nach Anspruch 7, dadurch gekennzeichnet, daß der Schlüsselkanal (16) einen ersten Schlüsselschlitz-Kanalbereich (16') für die Hochrippe (19, 20) ausbildet und daß parallel zur Erstreckung des zweiten Schlüsselschlitz-Kanalbereiches (16") in der Verschiebeebene (VE-VE) der Hauptzuhaltungsstifte (9) ein ergänzender Zuhaltungsstift (24) geführt ist.

## Claims

1. Locking cylinder key with at least one elevated rib (19, 20), located on the broad side of a key shaft core region (SK), for cutting locking slots (21) in the front face, wherein the thickness dimension of the key shaft core region (SK) in the longitudinal centre plane (LH-LH) of the elevated rib (19, 20) is greater than the distance between the broad sides of the key running parallel to each other, characterised in that the longitudinal centre plane (LH-LH) of the elevated rib (19, 20) is inclined at an acute angle to the longitudinal centre plane (LK-LK) of a Z-shaped core region (SK) extending between the broad sides of the key, in such a way that the apex (19', 20') of the elevated rib (19, 20) reaches approximately up to the extension of the plane (E) passing through the outer side flanks (17') of the Z-arms (17) forming the broad sides of the key.

2. Locking cylinder key according to claim 1, **characterised** in that the key (15) is formed as a turning key with elevated ribs (19, 20) rising up from the Z-arms (17) adjacent to the roots (W).

3. Locking cylinder key according to one or more of the aforementioned claims, **characterised** in that the angle (alpha) between the longitudinal centre plane (LH-LH) of the elevated rib (19, 20) and the longitudinal centre plane (LK-LK) of the core region (SK) is approximately 40 degrees.

4. Locking cylinder key according to one or more of the aforementioned claims, **characterised** in that one of the elevated rib flanks (19", 20") reaches approximately up to the longitudinal centre plane (LK-LK) of the core region (SK).

5. Locking cylinder key according to one or more of the preceding claims, **characterised** by supplementary locking slots (22) on the outside flank (17') of the Z-arm (17) and adjacent outer surface (23) of the Z-centre region (18).

6. Locking cylinder key acccording to one or more of the preceding claims, **characterised** in that the exposed flanks (19", 19‴ or 20", 20‴) on both sides of the elevated rib (19, 20) on one side start on this side of the longitudinal centre plane (LK-LK) of the core region (SK) arid on the other side start on the far side of the longitudinal centre plane (LK-LK) of the core region (SK).

7. Locking cylinder for keys (15) according to claims 1 and 2, **characterised** in that the longitudinal centre plane (A-A) of the key channel (16) which is adapted to the cross-sectional profile of the key (15) is arranged at an acute angle to the displacement plane (E) of the main tumbler pins (9) guided in the locking cylinder (1) which in the longitudinal centre plane is shaped as a profile locking cylinder.

8. Locking cylinder according to claim 7, **characterised** in that the key channel (16) forms a first key slot channel region (16') for the elevated rib (19, 20) and that parallel to the extension of the second key slot channel region (16") in the displacement plane (VE-VE) of the main tumbler pins (9) is guided a supplementary tumbler pin (24).

## Revendications

1. Clé pour cylindre de serrure comprenant au moins une nervure haute ou en saillie (19, 20) disposée sur la face large d'une zone de noyau de tige de clé (SK) et destinée à être entaillée frontalement par des entailles de fermeture (21), l'épaisseur de la zone de noyau de la tige de clé (SK) dans le plan longitudinal médian (LH-LH) de la nervure haute (19, 20) étant supérieure à la distance entre les faces larges de la clé courant parallèlement l'une à l'autre, caractériséE en ce que le plan longitudinal médian (LH-LH) de la nervure haute (19, 20) est disposé incliné à angle aigu par rapport au plan longitudinal médian (LK-LK) s'étendant entre les faces larges de clé d'une zone de noyau en forme de Z (SK), de telle façon que la crête (19', 20') de la nervure haute (19, 20) s'étende sensiblement jusqu'au prolongement du plan (E) tracé en passant par les flancs latéraux extérieurs (17') des branches en Z (17) constituant des faces larges de la clé.

2. Clé pour cylindre de serrure selon la revendication 1, caractérisée en ce que la clé (15) est réalisée comme une clé inversable munie de nervures hautes (19, 20) partant à proximité de la racine (W) des branches en Z (17).

3. Clé pour cylindre de serrure selon l'une ou plusieurs des revendications précédentes, caractérisée en ce que l'angle (alpha) entre le plan longitudinal médian (LH-LH) de la nervure haute (19, 20) et le plan longitudinal médian (LK-LK) de la zone de noyau (SK) est d'environ 40°C.

4. Clé pour cylindre de serrure selon l'une ou plusieurs des revendications précédentes, caractérisée en ce qu'un flanc de nervure haute (19", 20") s'étend sensiblement jusqu'au plan longitudinal médian (LK-LK) de la zone de noyau (SK).

5. Clé pour cylindre de serrure selon l'une ou plusieurs des revendications précédentes, caractérisée par des entailles de fermeture supplémentaires (22) sur les flancs latéraux extérieurs (17') de la branche en Z (17) et sur les surfaces extérieures contigües (23) de la zone médiane en Z (18).

6. Clé pour cylindre de serrure selon l'une ou plusieurs des revendications précédentes, caractérisée en ce que les flancs libres des deux côtés (19", 19‴ ou 20", 20‴) de la nervure haute (19, 20) commencent sur une face, d'un seul côté, et pour l'autre face des deux côtés du plan longitudinal médian (LK-LK) de la zone de noyau (SK).

7. Cylindre de serrure pour clé (15) selon la revendications 1 et 2, caractérisé en ce que le plan longitudinal médian (A-A) du passage de clé (16) adapté au profil de section transversal de la clé (15), est disposé incliné à angle aigu par rapport au plan de déplacement (VE) d'une broche principale de gâchette (g) guidée dans le plan longitudinal médian d'un cylindre de serrure (1) réalisé comme un cylindre de serrure à profil.

8. Cylindre de serrure selon la revendications 7, caractérisé en ce que le passage de clé (16) constitue une première zone de passage (16') de rainure de clé pour les nervures hautes (19, 20) et en ce qu'une broche de gâchette supplémentaire (24) est guidée parallèlement à l'extension de la deuxième zone de passage de rainure de clé (16") dans le plan de déplacement (VE-VE) de la broche de gâchette principale (9).
